# EUROPÄISCHE PATENTSCHRIFT

(11) **EP 0 774 914 B1**
(45) Veröffentlichungstag und Bekanntmachung des Hinweises auf die Patenterteilung: **12.04.2000**
(21) Anmeldenummer: 96917390.5
(22) Anmeldetag: 21.05.1996
(51) Int. Cl.: A47G 21/10, A47G 21/14

(54) **Kombination aus einem Spender und darin gehaltenen Essgeräten für die Aufnahme von stückigen Speisebestandteilen**
Combination of a dispenser and therein contained eating utensils for holding pieces of food
Ensemble distributeur contenant des ustensiles de table permettant de tenir des morceaux d'aliment

(30) Priorität: 23.05.1995 DE 29508539 U
(43) Veröffentlichungstag der Anmeldung: 28.05.1997
(73) Patentinhaber: Huisman, Ronald, 1406 KG Bussum (NL)
(72) Erfinder: Huisman, Ronald, 1406 KG Bussum (NL)
(74) Vertreter: Paul, Dieter-Alfred, Dipl.-Ing.
(86) Internationale Anmeldenummer: EP9602176
(87) Internationale Veröffentlichungsnummer: WO9637135

(56) Entgegenhaltungen:
- EP-A- 0 247 488
- CH-A- 124 499
- DE-A- 1 903 497
- DE-U- 7 639 883
- FR-A- 2 495 916

## Beschreibung

Die Erfindung betrifft eine Kombination aus einem Spender und darin aufzubewahrenden Eßgeräten für die Aufnahme von stückigen Speisenbestandteilen, wobei der Spender einen Spenderschacht für die Aufnahme einer Vielzahl von übereinandergestapelten Eßgeräten aufweist und Spenderschacht und Eßgerät derart aneinander angepaßt sind, daß die Eßgeräte nach unten gleiten können, wobei im Bereich des unteren Endes des Spenderschachts eine Stoppeinrichtung vorgesehen ist, die derart mit dem untersten Eßgerät zusammenwirkt, daß einerseits eine Ausgabe des Eßgeräts möglich, andererseits ein selbsttätiges Herausfallen des Eßgeräts verhindert ist.

Eine solche Kombination ist aus der FR-A-2 495 916 bekannt. Die Kombination weist einen Spender auf, in dessen Spenderschacht übereinander Löffel gestapelt sind. Solche Löffel sind grundsätzlich als Eßgerät geeignet, sind aber bei dem in dem Dokument abgebildeten Beispiel für ein Getränk bestimmt. Die Löffel sind übereinander in dem Spenderschacht gestapelt, wobei am unteren Ende des Spenderschachtes eine Stoppeinrichtung ein Herausfallen der Löffel verhindert. Die Stoppeinrichtung besteht aus einem Schieber, der wegbewegt werden kann und hierdurch die untere Öffnung des Spenderschachtes freigibt.

Die bekannte Kombination ist an die Formgebung von Löffeln angepaßt. Solche Löffel eignen sich jedoch wenig für den Verzehr von stückigen Speisenbestandteilen. Außerdem ist die Stoppeinrichtung relativ kompliziert aufgebaut.

Daneben sind zangenförmige Eßgeräte für verschiedene Zwecke bekannt (DE-A-1 903 497; CH-A-124 499; DE-U-76 39 883; EP-A-247 488). Sie sind jedoch ausnahmslos als Einzelstücke offenbart und nicht in Kombination mit einem Spender.

Für den Verzehr von Speisen mit oder aus stückigen Speisenbestandteilen, insbesondere von Fast-Food-Gerichten mit Pommes Frites, Würstchen oder dergleichen, werden in der Regel als zweizinkige Gabeln ausgebildete Eßgeräte bereitgestellt, mit deren Hilfe die Lebensmittel aufgespießt und zum Mund der betreffenden Person geführt werden können. Diese Gabeln haben den Nachteil, daß der betreffende Speisenbestandteil abrutscht und damit verlorengeht. Dabei besteht auch die Gefahr der Beschmutzung von Bekleidungsstücken und Böden.

Der Erfindung liegt die Aufgabe zugrunde, bei einer Kombination der eingangs genannten Art ein Eßgerät so auszugestalten, daß mit ihm stückige Speisenbestandteile sicher aufgenommen werden können und daß es auf einfache Weise aus dem Spender entnommen werden kann.

Diese Aufgabe wird erfindungsgemäß dadurch gelöst, daß die Eßgeräte als Greifzangen mit Greifarmen ausgebildet sind, die aus einer Offenstellung gegen eine Rückstellkraft in eine Greifstellung zusammenbewegbar sind und die so ausgebildet sind, daß mehrere in Offenstellung ineinanderstapelbar sind, wobei die Stoppeinrichtung Stoppelemente aufweist, die als zueinander passende Rastmittel an Spenderschacht und Greifzangen ausgebildet sind und die in einer Position ineinanderfassen, in der die unterste Greifzange teilweise aus dem Spenderschaft herausragt.

Mit dieser Kombination können eine Vielzahl von übereinandergestapelten Greifzangen für die Selbstbedienung bereitgestellt werden, wobei die jeweils unterste, durch Stoppelemente gehaltene Greifzange entnommen werden kann. Nach der Entnahme rutschen die im Spenderschacht noch vorhandenen Greifzangen nach unten, bis die dann unterste Greifzange wieder in den Bereich der Stoppelemente kommt und angehalten wird. Es versteht sich, daß ein solcher Spender auch mehrere solcher Spenderschächte haben kann, in denen dann eine Vielzahl von Greifzangen übereinander eingefüllt und gestapelt sind.

Eine zweckmäßige Ausführungsform für die Greifzangen besteht darin, zwei Greifarme über ein Verbindungsstück miteinander zu verbinden. Dies läßt es zu, die Greifzange als Wegwerfprodukt für den Einmalgebrauch aus preiswerten Materialien herzustellen, beispielsweise aus Kunststoff oder dergleichen. Die Greifzangen eignen sich damit besonders für den Einsatz im Fast-Food-Bereich. In vorteilhafter Ausbildung ist vorgesehen, daß das Verbindungsstück biegegelenkartig ausgebildet ist. Darunter ist jede Art von Verbindung zu verstehen, die eine Zusammenbewegung der Greifarme gegen die Wirkung einer Rückstellkraft erlaubt. So kann das Verbindungsstück beispielsweise als einfacher Verbindungsbogen ausgebildet sein. Daneben oder in Kombination dazu besteht die Möglichkeit, die Greifarme selbst biegsam zu gestalten.

Die Greifzangen können so ausgebildet sein, daß die Greifarme V-förmig - vorzugsweise in einem Winkel von etwa 60° - auseinanderstehen. Dabei kann die Greifzange als ganzes aus einem Streifen gleicher Breite und Dicke geformt sein.

In weiterer Ausgestaltung der Greifzangen ist vorgesehen, daß die Greifarme außenseitig vorzugsweise mit Riffelungen versehene Griffmulden aufweisen, über die sich die Greifarme durch Einlegen von Daumen und Zeigefinger zusammenbewegen lassen. Die Griffmulden sollten zweckmäßigerweise im Bereich der halben Länge der Greifarme angeordnet sein.

Günstig für die Bereitstellung der Greifzangen in dem Spender ist es, die freien Kanten der Greifarme nach innen umgebogen zu gestalten.

Die Rastmittel können jeweils aus einem vorspringen Raststeg und einer zu diesem passenden Rastnut bestehen. Zweckmäßig ist es, wenn die Raststege im Spenderschacht vorspringen und die Rastnuten in die Außenseiten der Greifarme eingeformt sind. In diesem Fall sollten die zangenseitigen Stopelemente im Bereich der freien Enden der Greifarme angeordnet sein.

Der Spenderschacht ist vorteilhafterweise in seiner Grundform rechteckig und hat gegenüberliegende Breitseiten und gegenüberliegende Schmalseiten. In diesem Fall sollten die Stoppelemente an den Schmalseiten angeordnet sein.

Es ist zweckmäßig, daß die Greifarme unter einer gewissen Vorspannung an den gegenüberliegenden Innenseiten des Spenderschachts anliegen. Für deren Führung sollte der Spenderschacht gegenüberliegende Führungsnuten aufweisen, in die die freien Enden der Greifarme einfassen.

In der Zeichnung ist die Erfindung anhand eines Ausführungsbeispiels näher veranschaulicht. Es zeigen:
- Figur 1: eine Greifzange in der Schrägansicht;
- Figur 2: eine Kombination nach der Erfindung aus Spender und darin gestapelten Greifzangen gemäß Figur 1;
- Figur 3: einen Querschnitt durch den Spender gemäß Figur 2 und
- Figur 4: einen Vertikalschnitt durch den Spender mit der untersten Greifzange gemäß Figur 2.

Die in Figur 1 gezeigte Greifzange 1 besteht im wesentlichen aus zwei V-förmig auseinanderstehenden Greifarme 2, 3 und einem diese verbindenden Gelenkbogen 4. Der Gelenkbogen 4 bildet eine Art Biegegelenk und hält die Greifarme 2, 3 in der gezeigten Stellung, wenn sie nicht mit einer äußeren Kraft beaufschlagt werden. Der Gelenkbogen 4 erlaubt ein Auseinander- und Zusammenbewegen der Greifarme 2, 3 jeweils gegen die Wirkung einer federnden Rückstellkraft, die bestrebt ist, die Greifarme 2, 3 in die gezeigte Offenstellung zurückzubewegen.

Die Greifzange 1 ist aus einem Kunststoffstreifen gleicher Breite und Dicke geformt. Querschnitt und Stabilität dieses Kunststoffstreifens ist so beschaffen, daß einerseits ein Greifen von stückigen Speisenbestandteilen zwischen den Greifarmen 2, 3 möglich ist, andererseits eine solche Elastizität gegeben ist, daß die Greifarme 2, 3 aus der gezeigten Offenstellung in eine Greifstellung zusammenbewegt werden können.

Die Greifarme 2, 3 weisen etwa in der Mitte ihrer Länge - jeweils von außen gesehen - konkave Griffmulden 5, 6 auf, die jeweils mit einer Riffelung 7, 8 versehen sind und für das Einlegen von Daumen und Zeigefingern zwecks Zusammendrücken der Greifarme 2, 3 bestimmt sind. In Richtung zu den freien Enden weisen die Greifarme 2, 3 sich jeweils über die gesamte Breite erstreckende Rastnuten 9, 10 auf, die jeweils zu den Außenseiten hin offen sind. An die Rastnuten 9, 10 schließen sich Greifschaufeln 11, 12 an, die in erster Linie der Aufnahme des Speisenbestandteils dienen und deren freie Enden 13, 14 jeweils nach innen umgebogen sind.

Die Figuren 2 und 3 zeigen einen Spender 15. Er hat ein im wesentlichen rechteckiges Gehäuse 16 mit einer hintenseitigen, im Querschnitt trapezförmigen Ausbuchtung 17, welche sich über die gesamte Höhe des Gehäuses 16 erstreckt. Innenseitig durchsetzt das Gehäuse 16 ein Spenderschacht 18, dessen Querschnitt sich insbesondere aus Figur 2 ersehen läßt und der obenseitig durch einen Deckel 19 geschlossen und untenseitig offen ist.

Der Spenderschacht 18 hat in etwa die Querschnittsform des Gehäuses 16. An seinen Schmalseiten weist er von oben nach unten durchgehende Führungsnuten 20, 21 auf. Deren Breite ist an die Breite der Greifschaufeln 11, 12 der Greifzange 1 so angepaßt, daß sie in die Führungsnuten 20, 21 einfassen und darin gleiten können.

Wie insbesondere aus Figur 2 zu ersehen ist, sind in den Spenderschacht 18 eine Vielzahl von Greifzangen - beispielhaft mit 1 bezeichnet - derart eingefüllt, daß jeweils der Gelenkbogen 4 nach unten steht und die Greifarme 2, 3 symmetrisch nach oben auseinanderstreben. Sie sind ineinandergestapelt und liegen über die Greifschaufeln 11, 12 an den Schmalseiten des Spenderschachts 18 in den Führungsnuten 20, 21 an. Die Vorspannung ist so beschaffen, daß die Greifschaufeln 11, 12 nicht aus den Führungsnuten 20, 21 herausspringen können, andererseits aber ein Gleiten der Greifzangen 1 im Spenderschacht 18 nach unten aufgrund des Eigengewichts möglich ist.

Die Greifzangen 1 werden durch die jeweils unterste Greifzange 1 am Herausfallen gehindert. Diese unterste Greifzange 1 wird durch Rastmittel gehalten, und zwar durch an den unteren Enden der Führungsnuten 20, 21 waagerecht nach innen vorspringende Raststege 22, 23 (Figur 4). Diese Raststege 22, 23 fassen in die Rastnuten 9, 10 ein und geben dadurch der jeweils untersten Greifzange 1 soviel Halt, daß sie auch nicht unter der Belastung der darüber gestapelten Greifzangen 1 herausfallen kann. Hierfür sorgt die in Richtung der Doppelpfeile wirkende, nach außen gerichtete Vorspannkraft.

Um die unterste Greifzange 1 herausnehmen zu können, ist lediglich notwendig, daß die Greifarme 2, 3 soweit zusammengedrückt werden, daß der Eingriff zwischen Rastnuten 9, 10 und Raststegen 22, 23 verlorengeht und die Greifschaufeln 11, 12 an den Raststegen 22, 23 vorbeigleiten können. Die Entnahme der untersten Greifzange 1 hat zur Folge, daß die weiteren Greifzangen nachrutschen und die dann zuunterst liegend Greifzange 1 mit ihren Rastnuten 9, 10 an den Raststegen 22, 23 durch deren Einfassen in die Rastnuten 9, 10 hängenbleibt.

## Patentansprüche

1. Kombination aus einem Spender (15) und darin aufzubewahrenden Eßgeräten (1) für die Aufnahme von stückigen Speisenbestandteilen, wobei der Spender (15) einen Spenderschacht (18) für die Aufnahme einer Vielzahl von übereinandergestapelten Eßgeräten (1) aufweist und Spenderschacht (18) und Eßgeräte (1) derart aneinander angepaßt sind, daß die Eßgeräte (1) nach unten gleiten können, wobei im Bereich des unteren Endes des Spenderschachts (18) eine Stoppeinrichtung (22, 23) vorgesehen ist, die derart mit dem jeweils untersten Eßgerät (1) zusammenwirkt, daß einerseits eine Ausgabe des Eßgeräts (1) möglich, andererseits ein selbsttätiges Herausfallen dieses Eßgeräts (1) verhindert ist, **dadurch gekennzeichnet,** daß die Eßgeräte als Greifzangen (1) mit Greifarmen (2, 3) ausgebildet sind, die aus einer Offenstellung gegen eine Rückstellkraft in eine Greifstellung zusammenbewegbar sind und die so ausgebildet sind, daß mehrere in Offenstellung ineinanderstapelbar sind, wobei die Stoppeinrichtung Stoppelemente aufweist, die als zueinander passende Rastmittel (9, 10, 22, 23) an Spenderschacht (18) und Greifzangen (1) ausgebildet sind und die in einer Position ineinanderfassen, in der die unterste Greifzange (1) teilweise aus dem Spenderschacht (18) herausragt.

2. Kombination nach Anspruch 1, **dadurch gekennzeichnet,** daß die Greifzangen (1) jeweils im wesentlichen aus den Greifarmen (2, 3) und einem diese endseitig verbindenden Verbindungsstück (4) bestehen.

3. Kombination nach Anspruch 2, **dadurch gekennzeichnet,** daß das Verbindungsstück (4) biege gelenkartig ausgebildet ist.

4. Kombination nach Anspruch 3, **dadurch gekennzeichnet,** daß das Verbindungsstück als Verbindungsbogen (4) ausgebildet ist.

5. Kombination nach einem der Ansprüche 1 bis 4, **dadurch gekennzeichnet,** daß die Greifarme (2, 3) biegsam sind.

6. Kombination nach einem der Ansprüche 1 bis 5, **dadurch gekennzeichnet,** daß die Greifarme (2, 3) V-förmig - vorzugsweise in einem Winkel von etwa 60° - auseinanderstehen.

7. Kombination nach einem der Ansprüche 1 bis 6, **dadurch gekennzeichnet,** daß die Greifzangen (1) aus einem Streifen gleicher Breite und Dicke geformt sind.

8. Kombination nach einem der Ansprüche 1 bis 7, **dadurch gekennzeichnet,** daß die Greifarme (2, 3) außenseitig Griffmulden (5, 6) aufweisen.

9. Kombination nach Anspruch 8, **dadurch gekennzeichnet,** daß die Griffmulden (5, 6) etwa im Bereich der halben Länge der Greifarme (2, 3) angeordnet sind.

10. Kombination nach einem der Ansprüche 1 bis 9, **dadurch gekennzeichnet,** daß die freien Kanten (13, 14) der Greifarme (2, 3) nach innen umgebogen sind.

11. Kombination nach einem der Ansprüche 1 bis 10, **dadurch gekennzeichnet,** daß die Greifzangen (1) aus Kunststoff bestehen.

12. Kombination nach einem der Ansprüche 1 bis 11, **dadurch gekennzeichnet,** daß die Rastmittel jeweils aus einem vorspringenden Raststeg (22, 23) und einer zu diesem passenden Rastnut (9, 10) bestehen.

13. Kombination nach Anspruch 12, **dadurch gekennzeichnet,** daß die Raststege (22, 23) im Spenderschacht (18) vorspringen und die Rastnuten (9, 10) in die Außenseiten der Greifarme (2, 3) eingeformt sind.

14. Kombination nach Anspruch 13, **dadurch gekennzeichnet,** daß die Rastnuten (9, 10) im Bereich der freien Enden der Greifarme (2, 3) angeordnet sind.

15. Kombination nach einem der Ansprüche 1 bis 14, **dadurch gekennzeichnet,** daß der Spenderschacht (18) gegenüberliegende Breitseiten und gegenüberliegende Schmalseiten hat.

16. Kombination nach Anspruch 15, **dadurch gekennzeichnet,** daß die Stoppelemente (22, 23) an den Schmalseiten angeordnet sind.

17. Kombination nach einem der Ansprüche 1 bis 16, **dadurch gekennzeichnet,** daß die Greifarme (2, 3) unter Vorspannung an den gegenüberliegenden Innenseiten des Spenderschachts (18) anliegen.

18. Kombination nach einem der Ansprüche 1 bis 17, **dadurch gekennzeichnet,** daß der Spenderschacht (18) gegenüberliegende Führungsnuten (20, 21) aufweist, in die die freien Enden der Greifarme (2, 3) einfassen.

## Claims

1. Combination of a dispenser (15) and eating utensils (1) to be stored therein for holding pieces of food, the dispenser (15) having a dispenser shaft (18) for accommodating a large number of eating utensils (1) stacked on top of one another, and the dispenser shaft (18) and the eating utensils (1) being adapted to one another in such a way that the eating utensils (1) are able to slide downwards, in the region of the bottom end of the dispensing shaft (18) there being provided a stop device (22, 23) which cooperates in such a manner with whichever eating utensil (1) is lowermost that on the one hand the eating utensil (1) can be dispensed, and on the other hand said eating utensil (1) is prevented from spontaneously falling out,
characterised in that the eating utensils are in the form of gripping pliers (1) with gripping arms (2, 3) which can be brought together against a restoring force from an open position into a gripping position, and which are so constructed that a plurality thereof can be stacked one inside the other in the open position, the stop device having stop elements which are in the form of mutually fitting latching means (9, 10, 22, 23) on the dispenser shaft (18) and the gripping pliers (1) and which engage with one another in a position in which the lowermost gripping pliers (1) partly protrude from the dispenser shaft (18).

2. Combination according to claim 1, characterised in that the gripping pliers (1) in each case consist essentially of the gripping arms (2, 3) and a joining piece (4) which joins the latter at the end.

3. Combination according to claim 2, characterised in that the joining piece (4) is a flector-like construction.

4. Combination according to claim 3, characterised in that the joining piece is in the form of a connecting arch (4).

5. Combination according to any of claims 1 to 4, characterised in that the gripping arms (2, 3) are flexible.

6. Combination according to any of claims 1 to 5, characterised in that the gripping arms (2, 3) diverge in a V-shape - preferably at an angle of about 60°.

7. Combination according to any of claims 1 to 6, characterised in that the gripping pliers (1) are shaped from a strip identical in width and thickness.

8. Combination according to any of claims 1 to 7, characterised in that the gripping arms (2, 3) have recessed grips (5, 6) on the outside.

9. Combination according to claim 8, characterised in that the recessed grips (5, 6) are arranged substantially halfway along the gripping arms (2, 3).

10. Combination according to any of claims 1 to 9, characterised in that the free edges (13, 14) of the gripping arms (2, 3) are bent inwards.

11. Combination according to any of claims 1 to 10, characterised in that the gripping pliers (1) are made of plastic.

12. Combination according to any of claims 1 to 11, characterised in that the latching means in each case consist of a projecting latching bridge (22, 23) and a latching groove (9, 10) which fits it.

13. Combination according to claim 12, characterised in that the latching bridges (22, 23) project in the dispenser shaft (18) and the latching grooves (9, 10) are moulded into the outer sides of the gripping arms (2, 3).

14. Combination according to claim 13, characterised in that the latching grooves (9, 10) are disposed in the region of the free ends of the gripping arms (2, 3).

15. Combination according to any of claims 1 to 14, characterised in that the dispenser shaft (18) has opposing broad faces and opposing narrow faces.

16. Combination according to claim 15, characterised in that the stop elements (22, 23) are disposed on the narrow faces.

17. Combination according to .any of claims 1 to 16, characterised in that the gripping arms (2, 3) are pretensioned against the opposing inner faces of the dispenser shaft (18).

18. Combination according to any of claims 1 to 17, characterised in that the dispenser shaft (18) incorporates opposing guide slots (20, 21) into which the free ends of the gripping arms (2, 3) fit.

## Revendications

1. Combinaison d'un distributeur (15) et d'ustensiles de table (1) devant y être conservés, pour recevoir des constituants de repas en morceau, le distributeur (15) présentant un puits de distribution (18), destiné à loger une pluralité d'ustensiles de table (1) empilés les uns au-dessus des autres, et le puits de distributeur (18) et les ustensiles de table (1) étant adaptés mutuellement de manière que les ustensiles de table (1) puissent glisser vers le bas, dans la zone de l'extrémité inférieure du puits de distributeur (18) étant prévu un dispositif d'arrêt (22, 23) qui coopère avec l'ustensile de table (1) chaque fois le plus bas, de manière que, d'une part, puisse être effectuée une distribution de l'ustensile de table (1), que, d'autre part, toute chute de lui-même de cet ustensile de table (1) soit empêchée, caractérisée en ce que les ustensiles de table sont constitués sous la forme de pinces de saisie (1) avec des bras de saisie (2, 3) qui sont déplaçables l'un contre l'autre, d'une position d'ouverture vers une position de saisie, à l'encontre d'une force de rappel, et sont configurés de manière que plusieurs ustensiles de table soient empilables les uns dans les autres en position d'ouverture, le dispositif d'arrêt présentant des éléments d'arrêt qui sont réalisés sous la forme de moyens d'encliquetage (9, 10, 22, 23,) s'ajustant les uns dans les autres, sur le puits de distributeur (18) et les pinces de saisie (1), et qui s'imbriquent les uns dans les autres dans une position dans laquelle la pince de saisie (1) située la plus au-dessous dépasse partiellement du puits de distributeur (18).

2. Combinaison selon la revendication 1, caractérisée en ce que les pinces de saisie (1) sont chacune constituées essentiellement des bras de saisie (2, 3) et d'une pièce de liaison (4) les reliant à une extrémité.

3. Combinaison selon la revendication 2, caractérisée en ce que la pièce de liaison (4) est constituée à la façon d'une articulation flexible.

4. Combinaison selon la revendication 3, caractérisée en ce que la pièce de liaison est réalisée sous la forme d'un arc de liaison (4).

5. Combinaison selon l'une des revendications 1 à 4, caractérisée en ce que les bras de saisie (2, 3) sont flexibles.

6. Combinaison selon l'une des revendications 1 à 5, caractérisée en ce que les bras de saisie (2, 3) sont écartés l'un par rapport à l'autre en formant un V - de préférence sous un angle d'environ 60°.

7. Combinaison selon l'une des revendications 1 à 6, caractérisée en ce que les pinces de saisie (1) sont formées d'une bande de mêmes largeur et épaisseur.

8. Combinaison selon l'une des revendications 1 à 7, caractérisée en ce que les bras de saisie (2, 3) présentent extérieurement des cavités de saisie (5, 6).

9. Combinaison selon la revendication 8, caractérisée en ce que les cavités de saisie (5, 6) sont disposées à peu près dans la zone de la mi-longueur des bras de saisie (2, 3).

10. Combinaison selon l'une des revendications 1 à 9, caractérisée en ce que les arêtes libres (13, 14) des bras de saisie (2, 3) sont repliées vers l'intérieur.

11. Combinaison selon l'une des revendications 1 à 10, caractérisée en ce que les pinces de saisie (1) sont réalisées en matière plastique.

12. Combinaison selon l'une des revendications 1 à 11, caractérisée en ce que les moyens d'encliquetage sont chacun constitués d'une nervure d'encliquetage (22, 23) faisant saillie et d'une rainure d'encliquetage (9, 10) s'adaptant à celle-ci.

13. Combinaison selon la revendication 12, caractérisée en ce que les nervures d'encliquetage (22, 23) font saillie dans le puits de distributeur (18) et les rainures d'encliquetage (9, 10) sont creusées dans les faces extérieures des bras de saisie (2, 3).

14. Combinaison selon la revendication 13, caractérisée en ce que les rainures d'encliquetage (9, 10) sont disposées dans la zone des extrémités libres des bras de saisie (2, 3).

15. Combinaison selon l'une des revendications 1 à 14, caractérisée en ce que le puits de distributeur (18) a des côtés larges opposés et des côtés étroits opposés.

16. Combinaison selon la revendication 15, caractérisée en ce que les éléments d'arrêt (22, 23) sont disposés sur les côtés étroits.

17. Combinaison selon l'une des revendications 1 à 16, caractérisée en ce que les bras de saisie (2, 3) appuient sous précontrainte sur les faces intérieures opposées du puits de distributeur (18).

18. Combinaison selon l'une des revendications 1 à 17, caractérisée en ce que le puits de distributeur (18) présente des rainures de guidage (20, 21) opposées, dans lesquelles s'emboîtent les extrémités libres des bras support (2, 3).
